# EUROPÄISCHE PATENTSCHRIFT

(11) **EP 0 753 452 B1**
(45) Veröffentlichungstag und Bekanntmachung des Hinweises auf die Patenterteilung: **22.09.1999**
(21) Anmeldenummer: 96890102.5
(22) Anmeldetag: 12.06.1996
(51) Int. Cl.: B62D 31/02, B61D 37/00, B61D 17/18

(54) **Innenausbau-Element für Fahrzeuge insbesondere für Eisenbahnwaggons**
Interior equipment element for vehicles, especially railway coaches
Elément pour l'aménagement intérieur pour véhicules, notamment pour voitures ferroviaires

(30) Priorität: 22.06.1995 AT 106995
(43) Veröffentlichungstag der Anmeldung: 15.01.1997
(73) Patentinhaber: Siemens SGP Verkehrstechnik GmbH, 1110 Wien (AT)
(72) Erfinder: Hadolt, Helmut, Dipl.-Ing. Dr., 1070 Wien (AT); Edlinger, Robert, 1190 Wien (AT)
(74) Vertreter: Matschnig, Franz, Dipl.-Ing.

(56) Entgegenhaltungen:
- DE-A- 2 715 549
- DE-A- 3 209 777
- FR-A- 2 542 828

## Beschreibung

Die Erfindung betrifft ein Innenausbau-Element für Fahrzeuge, insbesondere für Eisenbahnwaggons, nach dem Oberbegriff des Patentanspruches 1.

Bekannt ist beispielsweise aus der EP-A-0 311 771 eine Fahrzeug-Innenausbau-Konstruktion aus mehreren zusammensetzbaren Teilen, die als Strangpreßprofile separat außerhalb des Fahrzeuges und getrennt von diesem vormontiert werden. Der Zusammenbau erfolgt im Fahrzeug und die Konstruktion ist dann an Fixpunkten im Fahrzeug montiert. Die fertige Einheit übernimmt mindestens zwei der Funktionen Beleuchtungs-Gehäuse, Lautsprecherträger, Gepäckträger, Kabelkanal, Rollo-Gehäuse, Aufhängearmaturen (für Kleidungsstücke), etc. Hier ist aber der Herstellungs- und Montageaufwand sehr hoch, da verschiedene Profilarten hergestellt und miteinander und mit dem Wagenkasten verbunden werden müssen.

Der DE-A-34 06 609 ist ein Dachlängsträger in Form eines Strangpreßprofiles zu entnehmen, welcher u. a. Kanäle für Kabelstränge und Druckluftrohre, Führungen, Kammern für die Aufnahme elektrischer und mechanischer Bauteile und auch Ansatzpunkte für die Innenverkleidung bzw. Abdeckungen aufweist. Dieser Bauteil ist aufgrund der knappen Platzverhältnisse schwierig und mit großem Aufwand einbaubar. Er bedarf noch der Verkleidung und ist aufgrund der mechanischen Anforderungen in seiner Formgebung beschränkt, sodaß sich eine Innenraumgestaltung unabhängig davon wieder nur durch zusätzliche Elemente verwirklichen läßt.

Die Aufgabe der vorliegenden Erfindung war daher ein Innenausbau-Element mit einfacher Herstellung und geringem Montageaufwand, bei welchem sich trotz Übernahme von notwendigen Funktionen auch eine beliebige bauliche Ausführung zur Gestaltung des Fahrzeuginnenraumes realisieren läßt.

Diese Aufgabe wird erfindungsgemäß nach dem kennzeichnenden Teil des Patentanspruches 1 gelöst. Aufgrund des nur einen mit dem Wagenkasten zu verbindenden Bauteils ergibt sich ein erheblich verminderter Montageaufwand bei rascherer Fertigstellung, die Vermeidung von zusätzlichen Verbindungselementen und -einrichtungen, die zum Zusammenbau mehrere Montageeinheiten nötig wären, und damit einen wesentlich vereinfachten und gestalterisch freieren Aufbau des Profils. Gleichzeitig können im Inneren des Profils Kabelstränge oder Rohrleitungen verdeckt und gegen Vandalismus geschützt geführt werden. Durch die vorzugsweise nach unten gekrümmter Steck- bzw. Hänge-Teile am Profil ist eine rasche und sichere Montage mit sofortiger Haltewirkung ohne zusätzliche Abstützungen oder Sicherung während des Einbauvorganges gewährleistet. Durch das erfindungsgemäße Element erübrigt sich die Verwendung einer Auskleidung, da das Element selbst als Auskleidung dienen kann.

Durch das Merkmal nach Anspruch 2 ist eine hohe Stabilität bei größtmöglichem Schutz der im Inneren liegenden oder geführten Kabelstränge oder anderen Einbauten gewährleistet.

Durch das Merkmal nach Anspruch 3 wird bei großen Dimensionen des Profils eine ausreichende Steifigkeit erhalten. Somit ist auch ein sehr großes Volumen im Inneren des Profils zur Aufnahme von sehr vielen Zusatzteilen und eine große durchgehende Länge des Profils, beispielsweise über die gesamte Länge eines Eisenbahnwaggons, zumindest aber des gesamten Abteils, möglich.

Durch das Merkmal nach Anspruch 4 ist eine besonders rationelle und rasche Vorfertigung gegeben.

Zur Erhöhung der Sicherheit gegen Lösen der Verbindung dient das Merkmal nach Anspruch 5.

Das Merkmal nach Anspruch 6 dient zur Vereinfachung des weiteren Innenausbaus des Fahrzeuges.

Mit dem gleichen Vorteil wie zuvor ist die Maßnahme nach Anspruch 7 behaftet.

Sowohl beschädigungs- als auch vandalismusgeschützt und für den Fahrgast in ästhetisch ansprechender Weise unsichtbar befestigt können Zusatzbauteile nach Anspruch 8 montiert werden. Dabei ist darüberhinaus auch der Fahrgast gegenüber Verletzungen durch diese Bauteile weitestgehend gesichert.

Das fertige Innenausbau-Element ist mit dem selben Effekt wie zuvor beschrieben nach Anspruch 9 ausgeführt.

Das Merkmal nach Anspruch 10 gestattet eine angenehme indirekte Beleuchtung des Fahrgastraumes, sobald eine direkte Beleuchtung nicht erwünscht oder benötigt wird.

In der nachfolgenden Beschreibung soll unter Bezugnahme auf die beigefügten Zeichnungen die Erfindung anhand von nicht einschränkenden Ausführungsbeispielen näher erläutert werden.

Dabei zeigen die
- Fig. 1: einen Querschnitt durch ein erfindungsgemäßes Innenausbau-Element für einen Eisenbahnwaggon im Bereich einer Leuchte,
- Fig. 2: eine Ansicht am Ende des Profils und
- Fig. 3: einen weiteren Schnitt durch das Profil.

Das in Fig. 1 bis 3 dargestellte Profil 1 verläuft vorzugsweise oberhalb der Fenster in Längsrichtung des Fahrzeuges durch den gesamten Fahrgastraum, sowohl bei Großraum-als auch bei Abteilwagen. Es ist vorteilhafterweise als allseitig geschlossenes Alu-Strangpreßprofil mit lokal eingeschweißten Querrippen ausgeführt. Prinzipiell sind auch andere Metalle, spezielle Leichtmetalle, oder Kunststoffe für die Herstellung des Profils 1 möglich.

Am tragenden Aufbau des Wagenkastens wird das Profil 1 über ein Steck-bzw. Hängesystem befestigt, bei welchem nach unten gekrümmte Zungen 2, 3 am äußeren unteren und am äußeren oberen Rand des Profils 1 in entsprechende Ausnehmungen, Bohrungen oder Laschen am Wagenkasten oder damit verbundenen Profilen eingesetzt und durch geringfügiges Absenken eingehängt werden. Eine Sicherungsverschraubung 4 verhindert das Lösen der Anbringung des Profils 1 während des Betriebes des Fahrzeuges. Zur Gewährleistung der schwingungstechnisch und wärmetechnisch isolierten Anbringung sind Zwischenlagen aus Gummielementen 5 vorgesehen.

Am oberen und unteren Rand des Profils 1 ist weiters vorzugweise jeweils eine als Einstecknut 6, 7 dienende Längsnut vorgesehen, in welche die Randbereiche von zusätzlichen Verkleidungselementen des Innenraumes, beispielsweise in Form von Decken-oder Wandpaneelen od. dgl., eingesetzt werden können.

Wie in Fig. 2 besser zu erkennen ist, ist am inneren, d. h. dem Fahrgastraum zugewandten, oberen Rand des Profils 1 eine Nut 8 ausgearbeitet, in welche die Konsole 10 einer mit ihren Trägern 10' über die Sitzplätze hinausragenden Gepäckablage eingehängt werden kann. Am unteren Rand wird die Konsole 10 mittels einer Verschraubung 9 gehalten und gesichert. Gleichzeitig ist am unteren Rand eine weitere Nut 11 vorgesehen, die als Aufnahme für den Boden der Gepäckablage, beispielsweise eine Glasplatte 12, dient, die zwischen den Trägern 10' eingelegt ist. Die obere Nut 8 ist vorteilhafterweise derart ausgeführt, daß auch eine Aufnahme 13 für ein Kofferschutzprofil 14 ausgearbeitet ist. Die Anzahl und die genaue Position der Konsolen 10 ist in weiten Grenzen variabel. Sie liegen auf der Außenseite des Profils 1 großflächig auf und übertragen die Belastungen voll auf dieses Element. Eine Versteifung durch Querrippen ist auch hier möglich.

An der Innenseite des Profils 1, in dessen Innerem auch Kabelstränge der elektrischen Anlage des Fahrzeuges und zur Stromversorgung diverser Geräte sowie Rohrleitungen, beispielsweise der Klimaanlage, sanitärer Anlagen od. dgl., in Längsrichtung des Fahrzeuges verlegt werden können, sind auch Aufnahmen 15 für eine Montageplatte 16 vorgesehen. Auf dieser Platte 16 können Zusatzteile, Kabelkanäle od. ähnliches (siehe speziell Fig. 3) befestigt sein.

In Fig. 1 ist ein Reflektorgehäuse einer Leuchte 18 dargestellt, der in einem Leuchtenrahmen 20 in einer nach unten auf den Fahrgastplatz gerichteten Öffnung montiert ist. Ausgehend vom Reflektorgehäuse 18 führt ein Lichtleiter 19 zu einer Öffnung oben am Profil 1, welche Öffnung auf den Deckenbereich des Fahrzeuges hin orientiert ist und eine indirekte Beleuchtung des Wageninneren gestattet. Auch andere Zusatzeinrichtungen wie etwa Lautsprecher und/oder Lautstärkeregler und/oder Informationselemente 17 können in geeigneten Rahmen oder Halterungen in Ausnehmungen des Profils 1 montiert sein.

Nahe dem äußeren oberen und unteren Rand sind Verstärkungen 21 des Profils 1 vorgesehen, die - wie in Fig. 2 und 3 deutlich sichtbar - an den Ende des Profils 1 Bohrungen 21 zur Aufnahme von Zentrierstiften 22 aufweisen. Damit sind die Profile 1 paßgenau aneinanderreihbar oder mit dem Wagenkasten verbindbar. Gehalten werden die Zentrierstifte durch quer verlaufende Sicherungsschrauben 22'.

Im unteren Bereich des Profils 1 sind weiters Nuten 23 beispielsweise als Vorhangschienen vorgesehen und sind auch die Kleiderhaken 23' befestigt. Letzterer ist vorteilhafterweise derart ausgeführt, daß er gleichzeitig die Vorhangschienen bzw. die Nuten 23 verschließt und das Ende des Vorhanges fixiert.

Der Innenraum des Profils 1 ist bis auf die allfälligen Versteifungs-Querrippen (nicht dargestellt) frei von jeglichen Zwischenwänden, sodaß beispielsweise die Zusatzbauteile 16 - 20, 17 an jeder beliebigen und dafür vorgesehenen Stelle eingebaut werden können, wozu lediglich durch einen einfachen und raschen Arbeitsschritt eine Ausnehmung in der Profilwandung ausgearbeitet werden muß. An allen anderen Stellen bleibt das Profil 1 vorzugsweise allseitig geschlossen.

## Patentansprüche

1. Innenausbau-Element für Fahrzeuge, insbesondere für Eisenbahnwaggons, das als fertig vorfabrizierter Multifunktionskanal, vorzugsweise oberhalb der Fenster in Längsrichtung des Fahrzeuges, verläuft und an vorhandenen Befestigungspunkten im Wagenkasten anbringbar ist, dadurch gekennzeichnet, daß das Element aus einem einzigen Profil (1) mit zur Anbringung an den vorhandenen Befestigungspunkten im Wagenkasten ausgebildeten Steck-bzw. Hänge-Teilen (2, 3), z.B. nach unten gekrümmten Zungen besteht.

2. Element nach Anspruch 1, dadurch gekennzeichnet, daß das Profil (1) ein Hohlprofil mit stellenweise ausgearbeiteten Öffnungen ist.

3. Element nach einem der vorhergehenden Ansprüche, dadurch gekennzeichnet, daß in Längsrichtung verteilt und voneinander beabstandet Versteifung-Querrippen vorgesehen sind.

4. Element nach einem der vorhergehenden Ansprüche, dadurch gekennzeichnet, daß das Profil (1) als Leichtmetall-Strangpreßprofil, vorzugsweise aus Aluminium, ausgeführt und allenfalls mit eingeschweißten Querrippen versehen ist.

5. Element nach Anspruch 1, dadurch gekennzeichnet, daß an oder bei einem der Steck-bzw. Hänge-Teile (2, 3) am Profil (1) eine Ansatzstelle für eine Sicherungsverschraubung (4) vorgesehen ist.

6. Element nach einem der vorhergehenden Ansprüche, dadurch gekennzeichnet, daß am Profil (1) zumindest eine Einstecknut (6, 7) für den Randbereich von weiteren Innenverkleidungselementen, beispielsweise von Wand- oder Deckenpaneelen, ausgeformt ist.

7. Element nach einem der vorhergehenden Ansprüche, dadurch gekennzeichnet, daß Nuten oder Aufnahmen (8, 11, 13) für Zusatzteile wie beispielsweise Konsolen (10), Vorhangschienen, Kleiderhaken (23'), Gepäckträger od. dgl. bzw. direkt diese Teile, beispielsweise die Vorhangschienen (23), selbst am Profil (1) ausgeformt sind.

8. Element nach einem der vorhergehenden Ansprüche, dadurch gekennzeichnet, daß an zumindest einer dem Innenraum zugewandten Seite des Profils (1) Aufnahmeöffnungen für Zusatzteile wie beispielsweise Leuchten (18), Lautsprecher, Lüftungsauslässe, Bedienungselemente oder Informationselemente ausgearbeitet sind.

9. Element nach Anspruch 8, dadurch gekennzeichnet, daß in an zumindest einer dem Innenraum zugewandten Seite des Profils (1) vorgesehenen Aufnahmeöffnungen Zusatzteile wie beispielsweise Leuchten (18), Lautsprecher, Lüftungsauslässe, Bedienungselemente (17) oder Informationselemente eingesetzt sind.

10. Element nach Anspruch 8 und 9, dadurch gekennzeichnet, daß an zumindest einer zweiten, dem Innenraum zugewandten Seite des Profils (1) zumindest ein Ausschnitt als Austritt für das Ende eines mit einer Leuchte (18) im Profil (1) verbundenen Lichtleiters (19) ausgearbeitet ist.

## Claims

1. Interior fittings element for vehicles, in particular for railway waggons, which as a prefabricated, ready-to-use multi-functional duct, extends preferably above the windows in the longitudinal direction of the vehicle and can be attached to existing attachment points in the body structure, characterised in that the element consists of a single profile (1) having insertion and suspension parts (2, 3), e.g. downwardly curved tongues, which are formed for the purpose of being attached to the existing attachment points in the body structure.

2. Element according to claim 1, characterised in that the profile (1) is a hollow profile having orifices provided at certain sites.

3. Element according to any one of the preceding claims, characterised in that transverse reinforcement ribs are provided distributed in the longitudinal direction and at a spacing from each other.

4. Element according to any one of the preceding claims, characterised in that the protile (1) is formed as a light metal extruded profile, consisting preferably of aluminium, and where appropriate is provided with transverse ribs which have been welded-in.

5. Element according to claim 1, characterised in that on or in one of the insertion or suspension parts (2, 3) on the protile (1) there is provided an attachment site for a safety screw connection.

6. Element according to any one of the preceding claims, characterised in that on the profile (1) there is formed at least one insertion groove (6, 7) for the edge region of further interior panelling elements, for example, wall and ceiling panels.

7. Element according to any one of the preceding claims, characterised in that grooves or receiving devices (8, 11, 13) for additional parts such as, for example, consoles (10) curtain rails, clothes hooks (23'), luggage carriers or the like or directly these parts, for example, the curtain rails (23), are themselves formed on the profile (1).

8. Element according to any one of the preceding claims, characterised in that receiving orifices for additional parts such as, for example, lights (18), loud-speakers, ventilation outlets, operating elements or information elements are provided on at least one side of the profile (1) facing the interior.

9. Element according to claim 8, characterised in that additional parts such as, for example, lights (18), loud-speakers, ventilation outlets, operating elements (17) or information elements are inserted into receiving orifices which are provided on at least one side of the profile (1) facing the interior.

10. Element according to claim 8 and 9, characterised in that on at least one second side of the profile (1) facing the interior there is provided at least one cut-out as an outlet for the end of an optical waveguide (19) which is connected to a light (18) in the profile (1).

## Revendications

1. Elément de construction intérieur pour véhicules, notamment pour wagons de chemin de fer, qui s'étend sous la forme d'un canal préfabriqué à fonctions multiples, de préférence au-dessus de la fenêtre dans la direction longitudinale du véhicule, et peut être monté en des points de fixation existants dans la caisse du wagon, caractérisé en ce que l'élément est constitué par un profilé unique (1) comportant des parties d'enfichage ou de suspension (2, 3), par exemple des languettes recourbées vers le bas, agencées pour être montées au niveau des points de fixation existants dans la caisse du wagon.

2. Elément selon la revendication 1, caractérisé en ce que le profilé (1) est un profilé creux possédant des ouvertures formées par endroits.

3. Elément selon l'une des revendications précédentes, caractérisé en ce que des nervures transversales de renfort sont prévues d'une manière repartie dans la direction longitudinale et à distance les unes des autres.

4. Elément selon l'une des revendications précédentes, caractérisé en ce que le profilé (1) est constitué par un profilé extrémité en métal léger, de préférence en aluminium et est pourvu de nervures transversales soudées.

5. Elément selon la revendication 1, caractérisé en ce qu'un point de montage pour un système de vissage de sécurité (4) est prévu sur ou au niveau de l'une des parties d'enfichage ou d'accrochage (2, 3) sur le profilé (1).

6. Elément selon l'une des revendications précédentes, caractérisé en ce qu'au moins une rainure d'enfichage (6, 7) pour la partie marginale d'autres éléments d'habillage intérieur, par exemple de panneaux de paroi ou de plafond, est formée dans le profilé (1).

7. Elément selon l'une des revendications précédentes, caractérisé en ce que des rainures ou des logements (8, 11, 13) pour des parties supplémentaires, comme par exemple des consoles (10), des rails pour rideaux, des crochets (23') pour des habits, des porte-bagages ou analogues ou directement ces parties, par exemple les rails (23) pour rideaux, sont formés dans le profilé (1) lui-même.

8. Elément selon l'une des revendications précédentes, caractérisé en ce que des ouvertures de logement pour des pièces supplémentaires par exemple des lampes (18), des haut-parleurs, des sorties de ventilation, des éléments de commande ou des éléments d'information sont formés dans au moins une face du profilé (1), tournée vers l'espace intérieur.

9. Elément selon la revendication 8, caractérisé en ce que des ouvertures de logement pour des parties supplémentaires, par exemple des lampes (18), des haut-parleurs, des sorties de ventilation, des éléments de commande ou des éléments d'information, sont formés dans des ouvertures de logement prévues dans au moins une face du profilé (1) tournée vers l'espace intérieur.

10. Elément selon les revendications 8 et 9, caractérisé en ce qu'au moins une découpe utilisée comme sortie pour l'extrémité d'un guide de lumière (19) relié à une lampe (18) dans le profilé (1) est aménagée dans au moins une seconde face du profilé (1) tournée vers l'espace intérieur.
